# FASCICULE DE BREVET EUROPEEN

(11) **EP 0 216 645 B1**
(45) Date de publication et mention de la délivrance du brevet: **23.09.1992**
(21) Numéro de dépôt: 86401594.6
(22) Date de dépôt: 17.07.1986
(51) Int. Cl.: H01R 13/707, H01R 13/62

(54) **Dispositif anti-inversion du mouvement relatif de deux organes respectivement mâle et femelle, dont l'un est actionné manuellement**
Vorrichtung zur Verhinderung der relativen Rückbewegung zweier ineinander steckbarer Teile, von denen einer manuell bedient wird
Anti-reverse device for the motion between two components, either male or female, of which one is actuated manually

(30) Priorité: 21.08.1985 FR 8512569
(43) Date de publication de la demande: 01.04.1987
(73) Titulaire: Société d'Exploitation des Procédés Maréchal S.E.P.M. (Société Anonyme), F-75012 Paris (FR)
(72) Inventeur: Crestin, Joseph, F-92170 Vanves (FR)
(74) Mandataire: Chambon, Gérard

(56) Documents cités:
- EP-A- 0 106 931
- CH-A- 441 474
- DE-A- 1 765 720
- DE-B- 1 213 194
- FR-A- 2 531 577
- FR-A- 2 579 381
- US-A- 3 824 362

## Description

L'invention concerne tout système dans lequel l'un de deux organes emboîtés l'un dans l'autre, est déplacé manuellement par rapport à l'autre, selon une trajectoire parcourue dans un sens, puis en sens inverse.

Il peut être utile, ou même nécessaire, voire indispensable, que l'un au moins des trajets, aller ou retour, ne puisse s'effectuer que si la course précédente inverse s'est poursuivie jusqu'au bout. Cette nécessité peut découler du fait qu'il faut réarmer un ressort ou faire fonctionner un compteur, mais le plus souvent, elle résulte de l'obligation de ramener au moins une pièce mobile dans une position qui lui permet, dans le trajet suivant, de jouer son rôle et d'éviter toute détérioration. C'est le cas rencontré, notamment, dans les prises de courant électrique décrites dans le FR-A-2531577 et son premier certificat d'addition (8504198), ainsi que celle décrite dans la demande EP-A-106931, appartenant au même déposant, où un retour vers la position d'enclenchement de la fiche et du socle, lorsque la manoeuvre de séparation est en cours, entraînerait d'une part la détérioration des pièces basculantes portant les contacts mobiles et, d'autre part, pourrait déterminer la naissance d'un arc électrique entre lesdites pièces et les contacts fixes, ce qui serait particulièrement dangereux en milieu déflagrant. Mais il doit être entendu que l'invention peut s'appliquer à d'autres systèmes mécaniques ou électriques.

Le brevet US-A-3,624,362 décrit un interrupteur à action manuelle qui est notamment muni d'un système anti-retour entre deux organes comportant d'une part, un doigt monté dans un support solidaire de l'un des organes et soumis à l'action d'un moyen élastique le sollicitant vers une position moyenne de repos et, d'autre part, un moyen de guidage dudit doigt, prévue sur le second organe.

Afin d'assurer une totale liberté au mouvement relatif de deux organes, respectivement mâle et femelle, dont l'un est actionné manuellement dans un premier sens, puis en sens opposé, tout en s'opposant à un retour en arrière, au cours de l'une au moins de ces deux courses, à partir d'un point déterminé du parcours, l'invention prévoit un dispositif comportant les moyens précités du brevet US-A-3,624,362, mais qui est remarquable en ce que l'actionnement dudit organe s'effectue manuellement, d'abord dans un premier sens lors de l'emboîtement des organes, puis en un sens opposé lors de leur séparation, en ce que ledit doigt est monté de manière mobile selon un mouvement simple dans un plan perpendiculaire à la direction générale du mouvement relatif, tandis que le moyen de guidage est une rampe de guidage qui possède une direction générale sensiblement parallèle à celle du mouvement relatif et présente en un point, une surface de butée sensiblement perpendiculaire au mouvement relatif et en regard de laquelle vient se placer le doigt au moment où la course atteint la position à partir de laquelle l'inversion du sens de manoeuvre doit être interdite.

Avantageusement, le doigt est constitué par une tige métallique qui passe à travers une fente diamètrale du fond d'un boîtier cylindrique et qui est munie d'une tête plate s'appliquant, au repos, contre la face intérieure du couvercle du boîtier, tandis qu'un ressort à boudin conique est interposé entre ladite tête plate et la face intérieure du fond du boîtier.

L'invention sera mieux comprise à la lecture de la description qui va suivre et qui se réfère aux dessins annexés dans lesquels:
- la figure 1 représente six positions relatives successives (1_{A} à 1_{F}) des deux éléments, doigt et rampe, d'un dispositif selon l'invention lorsque la phase finale de l'accouplement des deux organes mâle et femelle est une rotation.
- la figure 2 montre six positions relatives successives (2_{A} à 2_{F}) des deux éléments, doigt et rampe, d'un dispositif selon l'invention lorsque les deux organes mâle et femelle s'accouplent par translation axiale.
- les figures 3 et 4, à plus grande échelle, sont, respectivement, une coupe diamétrale et une vue de dessous d'un doigt logé dans son boîtier.

Comme il a été dit, le dispositif selon l'invention comporte un doigt mobile coopérant avec une rampe. Dans les modes de réalisation représentés, le doigt 11 est porté par l'organe femelle, symbolisé par le boîtier 10 dudit doigt, et la rampe par l'organe mâle, mais, bien entendu, ce pourrait être l'inverse.

Aux figures 1_{A} à 1_{F}, l'accouplement de l'organe mâle 12 et de l'organe femelle 10 comporte une phase finale qui est un mouvement de rotation autour de l'axe X dudit organe mâle. Le doigt 11 est mobile dans un plan P passant par l'axe X, c'est à dire dans un plan perpendiculaire à la direction générale du mouvement relatif de l'organe mâle 12 par rapport à l'organe femelle 10. L'organe mâle 12 porte une saillie 13 formant une rampe double, destinée à coopérer avec et à guider le doigt mobile 11. La saillie 13 a la forme générale d'un losange curviligne dont les extrémités de la grande diagonale 13_{c} délimitent deux demipérimètres 13ₐ et 13_{b} suivis par le doigt 11 respectivement dans la course dans un sens F₁ et dans la course inverse F₂. Sur le demi-périmètre 13_{b}, suivi par le doigt lors de la course F₂, une encoche 14 en forme de dent de loup présente une face abrupte dont le plan est sensiblement parallèle à l'axe X et donc sensiblement perpendiculaire à la direction F₂ du mouvement relatif des deux organes.

Le montage du doigt 11 dans son boîtier 10 est clairement représenté aux figures 3 et 4. Le doigt est constitué par une tige métallique qui passe à travers une fente diamètrale 15 du fond 16 du boîtier cylindrique 10 et qui est munie d'une tête plate 17 s'appliquant au repos contre la face intérieure du couvercle 18 du boîtier. Un ressort à boudin conique 19 est interposé entre ladite tête plate 17 et la face intérieure du fond 16 du boîtier. On voit que le doigt peut osciller dans le plan diamétral P du boîtier 10 correspondant à la fente 15 en déformant le ressort 19 et que ce dernier tend à ramener le doigt en coïncidence avec l'axe Z du boîtier 10.

Le fonctionnement du dispositif est le suivant. L'organe mâle 12 étant emboîté dans l'organe femelle (symbolisé par 10), l'accouplement s'effectue en imprimant à l'organe 12 un mouvement de rotation F₁. A la fin de l'emboîtement, le doigt 11 est en regard d'un point du demi-périmètre 13ₐ de la saillie 13 (figure 1_{A}). Au cours de la rotation F₁, le doigt est repoussé par la rampe à l'opposé de l'organe 12 et glisse sur la saillie 13 en parcourant le demi-périmètre 13ₐ (figures 1_{B} et 1_{C}). A la fin de l'accouplement, le doigt 11 se trouve à l'extrémité de la grande diagonale de la saillie (figure 1_{D}) ou un peu au-delà et, sous l'action du ressort 19, revient à sa position initiale axiale en regard d'un point du demi-périmètre 13_{b}. Lorsque pour séparer les deux organes mâle et femelle on imprime à l'organe mâle une rotation F₂ inverse de F₁, le doigt 11 vient en contact avec le demi-périmètre 13_{b} et glisse sur ce dernier dont la courbure le repousse en direction inverse de l'emboîtement (figure 1_{E}). Au point du demi-périmètre 13_{b} correspondant à la position à partir de laquelle on veut interdire l'inversion du mouvement, est ménagée l'encoche 14 en forme de dent de loup dont la face abrupte constitue une surface de butée sensiblement parallèle à l'axe X et, sous l'action du ressort 19, le doigt 11 vient se loger dans ce crochet (figure 1_{F}) interdisant toute rotation F₁. En poursuivant la rotation F₂, le doigt 11 parcourt tout le demi-périmètre 13_{b} jusqu'à lui échapper pour revenir à la position initiale de la figure 1_{A},

Dans cet exemple, seule la rotation selon F₂ ne peut être inversée, mais il est clair que l'encoche 14 pourrait être prévue sur le demi-périmètre 13ₐ pour interdire l'inversion de la rotation selon F₁, ou encore qu'une encoche peut être ménagée sur chacun des demi-périmètres 13ₐ et 13_{b} pour interdire l'inversion du mouvement, aussi bien au cours de la course d'accouplement qu'au cours de la course de séparation.

Il faut encore remarquer que si dans l'exemple représenté, les rotations F₁ et F₂ s'effectuent sans déplacement axial, il n'y a aucune difficulté pour adapter cette structure à un déplacement hélicoïdal de l'organe mâle 12 par rapport à l'organe femelle 10. Simplement, la diagonale 13_{c} de la saillie 13 s'étend alors selon une hélice et la position angulaire du boîtier 10 est modifiée pour que la fente 15 de son fond s'étende dans un plan perpendiculaire à ladite hélice.

Aux figures 2_{A} à 2_{F}, l'accouplement de l'organe mâle 22 et de l'organe femelle 10 s'effectue à la fin d'un mouvement relatif F₃ de translation axiale. On retrouve, un doigt mobile 11 logé dans un boîtier 10 symbolisant l'organe femelle, le doigt pouvant osciller dans le plan P perpendiculaire à F₃. Dans ce mode de réalisation, la rampe de guidage 23 portée par l'organe mâle 22 est constituée par deux nervures parallélipipédiques oblongues 25 et 26. La nervure 25 qui coopère la première avec le doigt 11 lors de la course d'accouplement F₃ est légèrement oblique par rapport à la direction du mouvement relatif, tandis que la nervure 26 est parallèle à cette direction, les faces extrêmes les plus proches des deux nervures étant décalées latéralement et l'espacement 24 entre lesdites extrémités étant supérieur au diamètre du doigt 11. Ici encore, le fonctionnement est clair. Avant l'emboîtement des deux organes (figure 2_{A}), le doigt 11 est dans sa position de repos, en regard d'un point de la face latérale 25ₐ de la nervure 25. L'obliquité de la nervure 25 fait que le doigt mobile s'écarte de la trajectoire de la nervure 26, en glissant sur la face 25ₐ, lorsque la translation de l'organe 22 se poursuit (figure 2_{B}).

A la fin de la translation, le doigt 11 arrive à l'extrémité de la nervure 25 (figure 2_{C}) puis sous l'action du ressort 19 vient s'appliquer contre la face 26ₐ de la nervure 26 (figure 2_{D}).

Lorsque l'on entame la manoeuvre de séparation en imprimant à l'organe mâle 22 une translation inverse F₄, le doigt 11 glisse sur la face 26ₐ de la nervure 26 (figure 2_{E}) puis, arrivé à l'extrémité de cette nervure, reprend sa position de repos dans le plan diamétral des deux organes (figure 2_{F}) et se trouve ainsi placé en regard de la face extrême de la nervure 26, cette face extrême constituant alors une surface de butée interdisant une translation dans le sens F₃. Il suffit de choisir la longueur de la nervure 26 pour que ce moment coïncide avec la position à partir de laquelle on désire interdire l'inversion du mouvement. La translation F₄ se poursuivant, le doigt rentre en contact avec la face latérale 25_{b} de la nervure 25 et glisse sur cette face jusqu'au moment où, arrivé à l'extrémité opposée de la nervure, il reprend sa position de repos, l'ensemble revenant à la position initiale de la figure 2_{A}.

Il doit être bien compris que les deux modes de réalisation décrits, s'est à dire rampe avec encoche en dent de loup et rampe constituée par deux nervures, ne sont donnés qu'à titre d'exemples non limitatifs.

D'autres dispositions sont possibles. De même, ils peuvent être utilisés indifféremment quel que soit le mouvement relatif des deux organes. La rampe avec encoche de la figure 1 peut être adaptée pour un mouvement de translation axiale, comme la rampe en deux parties de la figure 2 peut être adaptée pour un mouvement de rotation.

Comme il a été dit ci-avant, le dispositif selon l'invention trouve une application particulèrement intéressante pour les prises de courant électrique, afin d'interdire toute tentative de ré-enclenchement, lorsque la manoeuvre de séparation atteint la position correspondant à la coupure des contacts (figures 1_{F} et 2_{F}). Il faut alors poursuivre la manoeuvre jusqu'au bout, pour revenir à une position où l'accouplement redevient possible (figure 1_{A} et 2_{A}).

## Revendications

1. Dispositif anti-inversion du mouvement relatif de deux organes (12 ou 22, 10), respectivement mâle et femelle, dont l'un (12,22) est actionné manuellement, dispositif comportant d'une part, un doigt (11) monté dans un support (10) solidaire de l'un des organes et soumis à l'action d'un moyen élastique (19) le sollicitant vers une position moyenne de repos et, d'autre part, un moyen de guidage (13,23) dudit doigt, prévue sur le second organe (12,22), caractérisé en ce que l'actionnement dudit organe (12,22) s'effectue manuellement, d'abord dans un premier sens (F₁,F₃) lors de l'emboîtement des organes, puis en un sens opposé (F₂,F₄) lors de leur séparation, en ce que ledit doigt (11) est monté de manière mobile selon un mouvement simple dans un plan (P) perpendiculaire à la direction générale du mouvement relatif, tandis que le moyen de guidage est une rampe de guidage (13,23) qui possède une direction générale sensiblement parallèle à celle du mouvement relatif et présente en un point, une surface de butée sensiblement perpendiculaire au mouvement relatif et en regard de laquelle vient se placer le doigt (11) au moment où la course atteint la position à partir de laquelle l'inversion du sens de manoeuvre doit être interdite.

2. Dispositif selon la revendication 1, caractérisé en ce que le doigt (11) est constitué par une tige métallique qui passe à travers une fente diamètrale (15) du fond (16) d'un boîtier cylindrique (10) et qui est munie d'une tête plate (17) s'appliquant, au repos, contre la face intérieure du couvercle (18) du boîtier, tandis qu'un ressort à boudin conique (19) est interposé entre ladite tête plate et la face intérieure du fond du boîtier.

3. Dispositif selon la revendication 1 ou 2, caractérisé en ce que la rampe de guidage (13) est une saillie en forme générale de losange curviligne dont les extrémités de la grande diagonale (13_{c}), qui est sensiblement parallèle à la direction du mouvement relatif des deux organes, délimitent deux demi-périmètres (13ₐ,13_{b}) suivis par le doigt mobile (11) respectivement durant la course dans un sens et dans la course inverse, tandis que, sur l'un au moins de ces demi-périmètres, la surface de butée est constituée par la face abrupte d'une encoche (14) en forme de dent de loup.

4. Dispositif selon la revendication 1 ou 2, caractérisé en ce que la rampe de guidage (23) est constituée par deux nervures (25,26) dont l'une (25) qui coopère la première avec le doigt lors de la première course, présente, par rapport à la direction générale du mouvement relatif des deux organes, une inclinaison légère, mais suffisante pour écarter le doigt (11) de l'autre (26) qui elle s'étend dans cette direction générale et dont l'extrémité la plus proche de la première nervure forme la surface de butée, l'espacement entre les deux nervures en leurs points les plus proches étant supérieur au diamètre du doigt (11).

5. Prise de courant électrique comportant une fiche mâle destinée à être emboîtée dans un socle femelle et dans laquelle la course d'enclenchement s'effectue par translation (F₃) et/ou par rotation (F₁), caractérisée en ce qu'elle est munie d'un dispositif selon la revendication 1, interdisant le mouvement de ré-enclenchement dès que la course de séparation des deux organes, fiche et socle, a atteint le point correspondant à la coupure des contacts.

## Claims

1. Device for preventing reversal of the relative movement of two members (12 or 22, 10), respectively male and female, of which one (12, 22) is operated manually, said device comprising firstly a finger (11) mounted in a carrier (10) locked to one of the members and subject to the action of an elastic means (19) drawing it towards an intermediate resting position, and secondly a means (13, 23) for guiding said finger provided on the second member (12, 22), characterised in that the operation of said member (12, 22) is effected manually, firstly in a first direction (F₁, F₃) when the members are fitted together, then in the opposite direction (F₂, F₄) when they are separated, in that said finger (11) is mounted so as to be able to move with a single movement in a plane (P) perpendicular to the general direction of the relative movement, while the guiding means is a guiding ramp (13, 23) which runs in a general direction substantially parallel with that of the relative movement and at one point exhibits an abutment surface substantially perpendicular to the relative movement and opposite which the finger (11) is positioned at the moment when the movement reaches the position from which the reversal of the direction of operation is to be prevented.

2. Device as in claim 1, characterised in that the finger (11) is constituted by a metal pin which passes through a diametrical slot (15) in the bottom (16) of a cylindrical housing (10) and which is provided with flat head (17) which, when at rest, bears against the internal face of the cover (18) of the housing, while a conical coil spring (19) is interposed between said flat head and the internal face of the bottom of the housing.

3. Device as in claim 1 or 2, characterised in that the guiding ramp (13) is a projection with the general shape of a curvilinear rhombus the ends of the large diagonal (13_{c}) of which - which is substantially parallel with the direction of the relative movement of the two members - delimit two demi-perimeters (13ₐ, 13_{b}) followed by the moving finger (11) respectively during the movement in one direction and in the reverse movement, while on at least one of these demi-perimeters the abutment surface is constituted by the steep face of a notch (14) in the form of a ratchet tooth.

4. Device as in claim 1 or 2, characterised in that the guiding ramp (23) is constituted by two ribs (25, 26) of which the one (25) co-operating first with the finger during the first movement is inclined slightly in relation to the general direction of the relative movement of the two members, but sufficiently to separate the finger (11) from the other one (26) which extends in this general direction and the end of which closest to the first rib forms the abutment surface, the spacing between the two ribs at their closest points being greater than the diameter of the finger (11).

5. Electrical power outlet comprising a male plug designed to be fitted into a female socket and in which the engagement movement is effected by translation (F₃) and/or by rotation (F₁), characterised in that it is provided with a device according to claim 1, preventing the re-engagement movement as soon as the separating movement of the two members - plug and socket - has reached the point corresponding to disconnection of the contacts.

## Patentansprüche

1. Vorrichtung zum Verhindern der relativen Rückbewegung zweier ineinandersteckbarer Teile (12 oder 22, 10), von denen eines (11, 22) manuell bewegt wird, wobei die Vorrichtung einerseits einen Zapfen (11), der in einem Tragelement (10) gelagert ist, das mit einem der Teile fest verbunden ist und unter der Einwirkung eines elastischen Mittels (19) steht, welches den Zapfen in Richtung auf eine mittlere Ruhelage beaufschlagt, und andererseits ein Führungsmittel (13, 23) für den Zapfen aufweist, welches an dem zweiten Teil (12, 22) vorgesehen ist, dadurch gekennzeichnet, daß das Bewegen dieses Teiles (12, 22) manuell zunächst in einer ersten Richtung (F1, F3) beim Ineinanderstecken der Teile, dann in Gegenrichtung (F2, F4) bei ihrer Trennung erfolgt, wobei der Zapfen (11) beweglich entsprechend einer einfachen Bewegung in einer Ebene (P) angebracht ist, die senkrecht zur allgemeinen Richtung der Relativbewegung verläuft, während das Führungsmittel eine Führungsschräge (13, 23) ist, die in einer allgemeinen Richtung im wesentlichen parallel zu der Relativbewegung verläuft und in einem Punkt eine Anschlagfläche aufweist, die im wesentlichen senkrecht zur Relativbewegung verläuft und der gegenüber der Zapfen (11) gerade seine Position eingenommen hat in dem Augenblick, in welchem die Bewegung die Position erreicht, ab welcher eine Umkehr der Bewegungsrichtung nicht möglich sein soll.

2. Vorrichtung nach Anspruch 1, dadurch gekennzeichnet, daß der Zapfen (11) von einem metallischen Stift gebildet wird, der sich durch einen entlang dem Durchmesser verlaufenden Schlitz (15) am Boden (16) eines zylindrischen Gehäuses (10) erstreckt und mit einem flachen Kopf (17) versehen ist, der sich in der Ruhestellung gegen die Innenseite der Abdeckung (18) des Gehäuses legt, während eine konische Schraubenfeder (19) zwischen dem flachen Kopf und der Innenseite des Bodens des Gehäuses angeordnet ist.

3. Vorrichtung nach Anspruch 1 oder 2, dadurch gekennzeichnet, daß die Führungsschräge als Nocken mit der allgemeinen Form eines gekrümmten Rhombus ausgebildet ist, dessen Enden an der großen Diagonale (13c), die im wesentlichen parallel zur Richtung der Relativbewegung der beiden Teile verläuft, zwei Halb-Perimeter (13a, 13b) begrenzen, denen der bewegbaren Zapfen (11) jeweils während der Bewegung in einer Richtung bzw. der Bewegung in Gegenrichtung folgt, während auf wenigstens einer dieser Halb-Perimeter die Anschlagfläche durch eine steile Seite einer Ausnehmung (14) in Form eines Hakenzahns gebildet wird.

4. Vorrichtung nach Anspruch 1 oder 2, dadurch gekennzeichnet, daß die Führungsschräge (23) durch zwei Rippen (25, 26) gebildet wird, von denen eine (25), die als erste mit dem Zapfen bei der ersten Bewegung zusammenwirkt, in bezug auf die allgemeine Richtung der Relativbewegung der beiden Teile eine leichte Neigung aufweist, die jedoch ausreicht, um den Zapfen (11) von der anderen (26) zu entfernen, die sich in dieser allgemeinen Richtung erstreckt und deren der ersten Rippe nächstgelegenes Ende die Anschlagfläche bildet, wobei der Abstand zwischen den beiden Rippen an ihren den geringsten Abstand voneinander aufweisenden Punkten größer ist als der Durchmesser des Zapfens (11).

5. Elektrische Anschlußstelle mit einem Stecker, der in eine Steckdose einzustecken ist, bei welcher die Verriegelungsbewegung als eine Translationsbewegung (F3) und/oder als eine Drehbewegung (F1) abläuft, dadurch gekennzeichnet, daß sie mit einer Vorrichtung gemäß Anspruch 1 versehen ist, die ein Wieder-Verriegeln verhindert, sobald die Trennbewegung der beiden Teile, Stecker und Steckdose, den Punkt erreicht hat, der der Unterbrechung der Kontakte entspricht.
